# EUROPÄISCHE PATENTSCHRIFT

(11) **EP 1 307 950 B1**
(45) Veröffentlichungstag und Bekanntmachung des Hinweises auf die Patenterteilung: **17.09.2008**
(21) Anmeldenummer: 01956569.6
(22) Anmeldetag: 27.07.2001
(51) Int. Cl.: H01R 13/627

(54) **EXPLOSIONSGESCHÜTZTE VERBINDUNGSVORRICHTUNG**
EXPLOSION-PROOF CONNECTING DEVICE
DISPOSITIF DE RACCORDEMENT ANTIDEFLAGRANT

(30) Priorität: 10.08.2000 DE 20013819 U
(43) Veröffentlichungstag der Anmeldung: 07.05.2003
(73) Patentinhaber: Cooper Crouse-Hinds GmbH, 59494 Soest (DE)
(72) Erfinder: SCHWARZ, Gerhard, 69636 Schönbrunn-Allemühl (DE)
(74) Vertreter: Grünecker, Kinkeldey, Stockmair & Schwanhäusser Anwaltssozietät
(86) Internationale Anmeldenummer: PCT/EP2001/008717
(87) Internationale Veröffentlichungsnummer: WO 2002/013325

(56) Entgegenhaltungen:
- EP-A- 0 750 369
- EP-A- 1 030 411
- US-A- 5 462 450
- US-A- 5 810 615

## Beschreibung

Die Erfindung betrifft eine Verbindungsvorrichtung mit Stecker und Steckdose (Steckverbindung) mit den Merkmalen des Oberbegriffs des Patentanspruchs 1.

Gegenwärtig werden nur wenige Geräte im explosionsgefärdeten Bereich über eine Steckeverbindung aus Stecker und Steckdose mit einer Spannungsquelle verbunden. Statt dessen erfolgt in der Regel die Spannungsversorgung über Klemmkästen, die gleichzeitig auch als Bindeglied zwischen Stammkabel zur Meßwarte und Stichleiungen ins Feld dienen.

Sowohl diese Klemmkästen als auch die in explosionsgefährdeten Bereichen bekannten Verbindungsvorrichtungen mit Stecker und Steckdose müssen vorher spannungsfrei geschaltet werden, bevor eine entsprechende Verbindung gelöst werden kann.

Da dies in der Regel nicht einfach durchführbar ist, müssen Fachkräfte zum Trennen solcher Verbindungen herangezogen werden.

US-A-5462450 zeigt einen Verbindungsunterbrechungsabtastmechanismus mit einer Verbindungsvorrichtung mit Stecker und Steckdose. Zwei unterschiedliche Relativstellungen von Stecker und Steckdose sind möglich, wobei in einer dieser Positionen eine elektrische Verbindung zwischen entsprechenden Kontakten von Stecker und Steckdose hergestellt ist. Bei bereits voneinander getrennten Kontakten sind Stecker und Steckdose noch relativ zueinander mittels eines Rasteingriffes gehalten. Erst nach Lösen dieses Rasteingriffes sind Stecker und Steckdose vollständig voneinander trennbar.

Der Erfindung liegt ausgehend von der US-A-5462450 die Aufgabe zugrunde, eine Verbindungsvorrichtung in einfacher Weise dahingehend zu verbessern, dass diese auch im explosionsgefährdeten Bereich einsetzbar ist und eine Trennung der Verbindung in einfacher Weise ohne Spannungsfreischaltung entsprechender Geräte und ohne Hinzuziehen von Fachkräften durchgeführt werden kann.

Diese Aufgabe wird durch die Merkmale des Patentanspruchs 1 gelöst.

Die erfindungsgemäße Verbindungsvorrichtung ist explosionsgeschützt ausgeführt, wobei sie in einer Rückhaltesteltung vor einem vollständigen Lösen einen abgeschlossenen Innenraum zwischen Einsteckelementen und Kontaktelementen sowie Steckergehäuse und Steckdosengehäuse bildet. Dieser abgeschlossene Innenraum verhindert, dass zumindest eine größere Menge von explosiblen Gas oder dergleichen in den Innenraum eindringt, welches Gas sich durch ein gegebenenfalls bei elektrischer Trennung von Kontaktelementen und Einsteckelementen auftretenden Funken entzünden könnte. Dadurch kann sich die Explosion nicht bis zur Außenseite der Verbindungsvorrichtung fortsetzen, wo durch den Zündfunken bei Trennung der Elemente eine größere Explosion und größere Schäden ausgelöst werden könnten.

Die Abdichtung des Innenraums wird insbesondere dadurch verbessert, dass zu den Kontaktelementen komplementär geformte Führungskanäle am Steckdosengehäuse gebildet sind. Eine Anordnung von Stecker und Steckdose in Rückhaltestellung wird weiterhin dadurch vereinfacht, dass sich das Steckdosengehäuse mit einem Endabschnitt über die Einsteckelemente unter Bildung dieser Führungskanäle im Endabschnitt hinauserstreckt.

Durch diese besonderen Sicherheitsmaßnahmen bei der erfindungsgemäßen Verbindungsvorrichtung kann diese in einfacher Weise ohne Spannungsfreischaltung und ohne Einsatz speziell ausgebildeter Wartungskräfte oder dergleichen gelöst werden.

Die Sicherung von Steckergehäuse und Steckdosengehäuse in der Rückhaltestellung und deren selbsttätige Anordnung in dieser Stellung beim Lösen der Verbindung kann in unterschiedlicher Weise erfolgen. Um die Verbindungsvorrichtung in diesem Zusammenhang einfach und sicher zu gestalten, können Steckergehäuse und Steckdosengehäuse in der Rückhaltestellung miteinander verrastet sein. Dieser Rasteingriff wird selbsttätig beim Lösen der Verbindung von Steckdose und Stecker hergestellt. Der Rasteingriff ist direkt von Hand oder unter Zuhilfenahme üblicher. Werkzeuge in einfacher Weise lösbar.

Ein Beispiel für eine entsprechende Rasteinrichtung ist ein Rastelement am Steckergehäuse und ein Gegenrastelement am Steckdosengehäuse. Hierbei ist zu beachten, dass ein solches Rast- bzw. Gegenrastelement nicht körperlich aus einem Element gebildet sein muss, sondern mehrere Einzelelemente umfassen kann. Das heißt, jedes Rasteinzelelement wird mit jedem Gegenrasteinzelelement in Eingriff geraten, wenn Stecker und Steckdose soweit voneinander gelöst sind, dass die Rückhaltestellung erreicht ist.

Rastelement und Gegenrastelement können auch in umgekehrter Weise am Steckerund Steckdosengehäuse angeordnet sein. Beispiel für solche Rastelemente sind federbeaufschlagte Rastnocken, Rastzungen, andere elastisch auslenkbare Rastelemente oder dergleichen.

Bei einem einfach herstellbaren Ausführungsbeispiel kann das Rastelement ein von einer Innenwand des Steckergehäuses vorstehender Rastvorsprung und das Gegenrastelement eine in einer Außenwandung des Steckdosengehäuses angeordnete Rastvertiefung sein.

Um von Seiten des Steckdosengehäuses her eine Umrandung für den Innenraum zwischen Steckdosengehäuse und Steckergehäuse beim Lösen der Verbindung von Stecker und Steckdose und insbesondere in der Rückhaltestellung zu bilden, kann das Steckdosengehäuse sich mit einem Endabschnitt über die Einsteckelemente hinaus erstrecken. Der Endabschnitt bildet dann eine Abgrenzung des Innenraums.

Um den Aufbau des Steckdosengehäuses bzw. der Steckdose möglichst wenig durch die Anordnung des Gegenrastelementes verändem zu müssen, kann dieses im Endabschnitt ausgebildet sein.

Um beim Verbinden von Stecker und Steckdose möglichst schnell die Kontaktelemente in die Steckdose einführen zu können, können sich die Kontaktelemente im wesentlichen bis zum freien Ende des Steckergehäuses erstrecken.

Um zwischen Steckergehäuse und Steckdosengehäuse einen möglichst kleinen Innenraum in Rückhaltestellung einzuschließen und gleichzeitig diesen besser gegenüber der Umgebung abdichten zu können, kann sich der Endabschnitt über das Gegenrastelement hinaus in Richtung weg von den Einsteckelementen erstrecken.

Um Stecker und Steckdose auch in ihrer vollständig miteinander verbundenen Stellung ohne zusätzliche Maßnahmen sichern zu können, kann das Rastelement in im wesentlichen vollständig ineinander geschobene Verbindungsstellung von Stecker- und Steckdosengehäuse mit einem zweiten Gegenrastelement in Eingriff sein.

Um den Innenraum weiter zu verkleinern und eine sich durch einen Funken zwischen Kontaktelement und Gegenkontaktelement entlang der Kontaktelemente ausbreitende Explosion zu verhindern, können zu den Kontaktelementen komplementär geformte Führungskanäle im Endabschnitt des Steckdosengehäuses ausgebildet sein, in denen die Kontaktelemente insbesondere zu den Einsteckelementen zünddurchschlagsicher führbar und/oder in denen sie in Rückhaltstellung zumindest teilweise aufgenommen sind.

Neben einem Verrasten von Stecker und Steckdose bzw. der entsprechenden Gehäuse in Rückhaltestellung sind andere Möglichkeiten gegeben, vor einem vollständigen Lösen von Stecker und Steckdose diese in einer Zwischenstellung, d.h. der Rückhaltestellung, zu halten. Ein weiteres Beispiel ist, dass das Steckergehäuse einen relativ zu den Kontaktelementen drehbaren Schraubaufsatz aufweist, der am Steckdosengehäuse in Verbindungsstellung und Rückhaltestellung gehalten ist. Beispielsweise könnte dieser Schraubaufsatz in Verbindungsstellung soweit wie möglich auf das Steckdosengehäuse aufgeschraubt sein und nach Abschrauben bis in Rückhaltestellung eine Sperre oder dergleichen gelöst werden, um den Schraubaufsatz weiter vom Steckdosengehäuse abzuschrauben.

Denkbar ist auch, dass beim Verbinden von Stecker und Steckdose der Schraubaufsatz auf das Steckergehäuse soweit aufschraubbar ist, bis Steckergehäuse und Steckdosengehäuse in Rückhaltestellung angeordnet sind. Der Schraubaufsatz kann dann in Längsrichtung des Steckergehäuses zu diesem verschieblich gelagert sein, so dass das Steckergehäuse aus der Rückhaltestellung bis zur Verbindungsstellung weiter relativ zum Steckdosengehäuse bewegbar ist, wobei es sich gleichzeitig relativ zum Schraubaufsatz bewegt. Beim Lösen der Verbindung ist dann das Steckergehäuse bis zur Anlage mit dem Schraubaufsatz abziehbar, d.h. es ist in der Rückhaltestellung angeordnet. Erst durch Abschrauben des Schraubaufsatzes können dann Stecker und Steckdose vollständig voneinander gelöst werden.

Ein weiteres Beispiel für einen solchen Schraubaufsatz ist, dass dieser und das Steckdosengehäuse einen Bajonettverschluß bilden. In einer ersten Drehstellung des Bajonettverschlusses kann das Steckergehäuse relativ zum Steckdosengehäuse aus der Verbindungsstellung in die Rückhaltestellung und erst nach einer weiteren Verdrehung des Bajonettverschlusses kann das Steckergehäuse vollständig vom Steckdosengehäuse gelöst werden.

Der Stecker der erfindungsgemäßen Verbindungsvorrichtung kann jeden sonst üblichen Stecker in explosionsgefährdeten Bereichen ersetzen, wobei erfindungsgemäß keine Spannungsfreischaltung der Verbindungsvorrichtung vor Lösen der Verbindung notwendig ist. Eine bevorzugte Anordnung des Steckers ist am Ende eines Versorgungskabels.

Um den Stecker direkt mit einem Gerät verbinden zu können, kann dieser an einem Ende mit einem Einschraubgewinde versehen sein.

Es besteht die Möglichkeit, dass die entsprechende Steckdose am Ende eines weiteren Kabels angeordnet ist und entsprechend durch Verbinden von Stecker und Steckdose das weitere Kabel und das Versorgungskabel miteinander verbunden werden. Allerdings ist es ebenso möglich, dass die Steckdose direkt an einem explosionsgeschützten Gerät, insbesondere in einer Gerätewandung, angeordnet ist. Auf diese Weise kann der Stecker direkt am entsprechenden Gerät angesteckt werden.

Je nach Ausführung des anzuschließenden Gerätes oder Systems kann auch der Stecker als sogenannter Gerätestecker fest am Gerät montiert sein. Die Steckdose dann in Ausführung einer Kupplung ist am Versorgungskabel montiert.

Im folgenden werden vorteilhafte Ausführungsbeispiele der Erfindung anhand der in der Zeichnung beigefügten Figuren näher erläutert.

Es zeigen:
- Fig.: 1 einen Längsschnitt durch ein Ausführungsbeispiel einer erfindungsgemäßen Verbindungsvorrichtung im getrennten Zustand von Stecker und Steckdose;
- Fig. 2: das Ausführungsbeispiel nach Fig. 1 in einer Rückhaltestellung, und
- Fig. 3: ein weiteres Ausführungsbeispiel der erfindungsgemäßen Verbindungsvorrichtung in vereinfachter Darstellung.

Fig. 1 ist ein Längsschnitt durch ein Ausführungsbeispiel einer erfindungsgemäßen Verbindungsvorrichtung dargestellt. Diese weist einen Stecker 2 und eine Steckdose 3 auf.

Der Stecker 2 ist an einem Ende 25 eines Versorgungskabels 26 angeordnet beziehungsweise mit dem Einschraubgewinde 30 direkt mit dem Gerät verbunden. Er hat ein Steckergehäuse 4, in dem zwei Kontaktelemente 5 ,6 in Form von Kontaktstiften angeordnet und gehalten sind. Die Kontaktelemente 5, 6 erstrecken sich bis im wesentlichen chen zum freien Ende 19 des Steckergehäuses 4.

Am freien Ende 19 und an einer Innenwand 14 des Steckergehäuses 4 ist als Rastelement 12 ein Rastvorsprung 15 angeordnet. Dieser weist in Richtung zum nächst benachbarten Kontaktelement 6.

Bei einem weiteren Ausführungsbeispiel kann der Rastvorsprung 15 eine Einsetzschräge 27 auf seiner in Richtung Kontaktelement 6 weisenden Seite aufweisen. Durch diese ist ein Aufschieben des Steckers 2 auf die Steckdose 3 erleichtert.

Die Steckdose 3 weist ein Steckdosengehäuse 7 auf, in dem zwei Einsteckelemente 8, 9 angeordnet sind. In diese sind die Kontaktelemente 5, 6 zur Herstellung einer elektrischen Verbindung einsteckbar.

Das Steckdosengehäuse 7 erstreckt sich mit seinem Endabschnitt 18 über die Einsteckelemente 8, 9 hinaus in Richtung Stecker 2. In dem Endabschnitt 18 sind zwei Führungskanäle 22, 23 gebildet, die von einem freien Ende 29 der Steckdose 3 bzw. des Steckdosengehäuses 7 in Richtung Einsteckelemente 8, 9 verlaufen. In die Führungskanäle 22, 23 sind beim Zusammenstecken von Stecker 2 und Steckdose 3 die Kontaktelemente 5, 6 einsteckbar und in Richtung zu den Einsteckelemente 8, 9 führbar.

In einer Außenwandung 16 des Steckdosengehäuses 7 ist als Gegenrastelement 13 eine Rastvertiefung 17 angeordnet. Diese befindet sich im Endabschnitt 18 und beim dargestellten Ausführungsbeispiel direkt vor den Einsteckelementen 8, 9.

Der Endabschnitt 18 erstreckt sich über die Rastvertiefung 17 in Richtung Stecker 2 um eine Explosionsschutzlänge 28, die im wesentlichen angibt, wie weit die Kontaktelemente 5, 6 in der in Fig. 2 dargestellten Rückhaltestellung 10 noch in den Führungskanälen 22, 23 eingesteckt sind.

In Fig. 2 ist das Ausführungsbeispiel nach Fig. 1 in der oben genannten Rückhaltestellung 10 dargestellt. In dieser Stellung ist der Stecker 2 bzw. das Steckergehäuse 4 teilweise auf die Steckdose 3 bzw. das Steckdosengehäuse 7 aufgeschoben und der Rastvorsprung 15 ist in Eingriff mit der Rastvertiefung 17. In dieser Stellung sind die Kontaktelemente 5, 6 noch nicht in elektrischer Verbindung mit den Einsteckelementen 8, 9 bzw. sind gerade von diesen elektrisch getrennt.

Zwischen Einsteckelementen 8, 9 und Kontaktelementen 5, 6 sowie Steckergehäuse 4 und Steckdosengehäuse 7 ist ein Innenraum 11 gebildet. Dieser ist gegenüber der äußeren Umgebung der explosionsgeschützten Verbindungsvorrichtung 1 im wesentlichen abgedichtet. In den Innenraum 11 kann ein Gas aus dem explosionsgefährdeten Umgebungsbereich der Verbindungsvorrichtung 1 eingedrungen sein. Die Menge des eingedrungenen Gases ist relativ gering und tritt beim Trennen von Kontaktelementen 5, 6 und Einsteckelementen 8, 9 ein Funke zwischen diesen auf, wird höchstens das in diesem Innenraum vorhandene Gas gezündet. Da das Steckergehäuse 4 sich allerdings bei Bewegung aus einer Verbindungsstellung 20, siehe die gestrichelte Darstellung in Fig. 2, bei einer solchen Explosion im Innenraum 11, nur bis in die Rückhaltestellung 10 bewegt, kann einerseits nur eine geringe Menge Gas gezündet werden und andererseits wird sich die Explosion nicht bis in den explosionsgefährdeten Außenbereich der Verbindungsvorrichtung 1 fortsetzen.

Zur Festlegung der Verbindungsstellung 20 ist ein zweites Gegenrastelement 21 in der Außenwandung 16 des Steckdosengehäuses 7 angeordnet.

In Fig. 3 ist ein weiteres Ausführungsbeispiel für insbesondere einen Stecker 2 der erfindungsgemäßen Verbindungsvorrichtung 1 dargestellt. Dieser Stecker weist außen an seinem Gehäuse einen Schraubring- oder aufsatz 24 auf, der am übrigen Gehäuse insbesondere drehbar relativ zu den Kontaktelementen 5, 6 gelagert ist. Dieser Schraubaufsatz 24 ist in Art eines Bajonettverschlusses auf die Außenwandung 16 aufschraubbar. Dabei weist die Außenwandung 16 des Steckdosengehäuses 7 entsprechend den anderen Teil des Bajonettverschlusses auf. Auch mittels eines solchen Bajonettverschlusses ist es möglich, nach Drehen um einen festgelegten Winkel Stecker und Steckdose aus der Verbindungsstellung 20, siehe Fig. 2, in eine entsprechende Rückhaltestellung 10 zu bewegen. Nach weiterem Drehen insbesondere des Schraubaufsatzes 24 ist dann der Stecker 2 aus der Rückhaltestellung 10 vollständig von der Steckdose 3 abziehbar.

## Patentansprüche

1. Verbindungsvorrichtung (1) mit einem Stecker (2) und einer Steckdose (3), wobei der Stecker (2) ein Steckergehäuse (4) mit wenigstens zwei Kontaktelementen (5, 6) und die Steckdose (3) ein Steckdosengehäuse (7) mit wenigstens zwei entsprechenden, in diesem angeordneten Einsteckelementen (8, 9) aufweist, wobei Steckergehäuse (4) und Steckdosengehäuse (7) bei bereits voneinander elektrisch getrennten Kontaktelementen (5, 6) und Einsteckelementen (8, 9) in einer Rückhaltestellung (10) vor einem vollständigen Lösen ihrer Verbindung selbsttätig gehalten sind, **dadurch gekennzeichnet, dass** die Verbindungsvorrichtung exploslionsgeschützt ausgeführt ist und in der Rückhaltestellung (10) zwischen Einsteckelement (8, 9) und Kontaktelement (5, 6) sowie Steckergehäuse (4) und Steckdosengehäuse (7) ein nach außen abgeschlossener Innenraum (11) gebildet ist, wobei das Steckdosengehäuse (7) sich mit einem Endabschnitt (18) über die Einsteckelemente (8, 9) unter Bildung von zu den Kontaktelementen (5, 6) komplementär geformten Führungskanälen (22, 23) im Endabschnitt hinauserstreckt.

2. Verbindungsvorrichtung nach Anspruch 1, **dadurch gekennzeichnet, dass** Steckergehäuse (4) und Steckdosengehäuse (7) in der Rückhaltestellung (10) miteinander verrastet sind.

3. Verbindungsvorrichtung nach Anspruch 1 oder 2, **dadurch gekennzeichnet, dass** ein Rastelement (12) am Steckergehäuse (4) und ein Gegenrastelement (13) am Steckdosengehäuse (7) angeordnet sind.

4. Verbindungsvorrichtung nach einem der vorangehenden Ansprüche, **dadurch gekennzeichnet, dass** das Rastelement (12) ein von einer Innenwand (14) des Steckergehäuses (4) vorstehender Rastvorsprung (15) und das Gegenrastelement (13) eine in einer Außenwand (16) des Steckergehäuses (7) angeordnete Rastvertiefung (17) ist.

5. Verbindungsvorrichtung nach einem der vorangehenden Ansprüche, **dadurch gekennzeichnet, dass** das Gegenrastelement (13) im Endabschnitt (18) ausgebildet ist.

6. Verbindungsvorrichtung nach einem der vorangehenden Ansprüche, **dadurch gekennzeichnet, dass** die Kontaktelemente (5, 6) sich im wesentlichen bis zum freien Ende (19) des Steckergehäuses (4) erstrecken.

7. Verbindungsvorrichtung nach einem der vorangehenden Ansprüche, **dadurch gekennzeichnet, dass** der Endabschnitt (18) sich über das Gegenrastelement (13) hinaus in Richtung weg von den Einsteckelementen (8, 9) erstreckt.

8. Verbindungsvorrichtung nach einem der vorangehenden Ansprüche, **dadurch gekennzeichnet, dass** das Rastelement (12) in im wesentlichen vollständig ineinander geschobene Verbindungsstellung (20) von Stecker- und Steckdosengehäuse (4, 7) mit einem zweiten Gegenrastelement (21) in Eingriff ist.

9. Verbindungsvorrichtung nach einem der vorhergehenden Ansprüche, **dadurch gekennzeichnet, dass** die Führungskanäle (22, 23) zu den Kontaktelementen (5, 6) komplementär ausgebildet sind, in welchen Führungskanälen die Kontaktelemente (5, 6) insbesondere zu den Einsteckelementen (8, 9) zünddurchschlagsicher führbar und/oder in denen sie in Rückhaltestellung (10) zumindest teilweise aufgenommen sind.

10. Verbindungsvorrichtung nach einem der vorangehenden Ansprüche, **dadurch gekennzeichnet, dass** die Kontaktelemente (5, 6) in den Führungskanälen (22, 23) insbesondere zu den Einsteckelementen zünddurchschlagsicher führbar und/oder in diesen in Rückhaltestellung (10) zumindest teilweise aufgenommen sind.

11. Verbindungsvorrichtung nach einem der vorangehenden Ansprüche, **dadurch gekennzeichnet, dass** Schraubaufsatz (24) und Steckdosengehäuse (7) einen Bajonettverschluss bilden.

12. Stecker und Steckdose als Teil einer Verbindungsvorrichtung nach einem der vorangehenden Ansprüche, **dadurch gekennzeichnet, dass** der Stecker (2) am Ende (25) eines Versorgungskabels (26) angeordnet ist.

13. Stecker und Steckdose als Teil einer Verbindungsvorrichtung nach einem der vorangehenden Ansprüche, **dadurch gekennzeichnet, dass** der Stecker (2) an einem Ende mit einem Einschraubgewinde (30) direkt mit einem Gerät verbunden ist.

14. Stecker und Steckdose als Teil einer Verbindungsvorrichtung nach einem der vorangehenden Ansprüche, **dadurch gekennzeichnet, dass** die Steckdose (3) an einem explosionsgeschützten Gerät, insbesondere in einer Gerätewandung angeordnet ist.

15. Stecker und Steckdose als Teil einer Verbindungsvorrichtung nach einem der vorangehenden Ansprüche, **dadurch gekennzeichnet, dass** die Steckdose (3) als Kupplung ausgebildet und am Ende (25) eines Versorgungskabels (26) angeordnet ist.

## Claims

1. Connector (1) having a plug (2) and a socket (3), the plug (2) having a plug housing (4) with at least two contact elements (5, 6), and the socket (3) having a socket housing (7) with at least two corresponding plug-in elements (8, 9) arranged therein, plug housing (4) and socket housing (7) being held automatically in a retaining position (10) against full release of their connection when the contact elements (5, 6) and plug-in elements (8, 9) are already electrically separated from each other, **characterised in that** the connector is of explosion-proof design, and in the retaining position (10) between plug-in element (8, 9) and contact element (5, 6) as well as plug housing (4) and socket housing (7) is formed an inner chamber (11) closed off to the outside, the socket housing (7) extending out by an end section (18) beyond the plug-in elements (8, 9), forming guide channels (22, 23) of complementary shape to the contact elements (5, 6) in the end section.

2. Connector according to claim 1, **characterised in that** plug housing (4) and socket housing (7) are latched together in the retaining position (10).

3. Connector according to claim 1 or 2, **characterised in that** a latch element (12) is arranged on the plug housing (4) and a counter-latch element (13) is arranged on the socket housing (7).

4. Connector according to any of the preceding claims, **characterised in that** the latch element (12) is a latch projection (15) projecting from an inner wall (14) of the plug housing (4), and the counter-latch element (13) is a latch recess (17) arranged in an outer wall (16) of the plug housing (7).

5. Connector according to any of the preceding claims, **characterised in that** the counter-latch element (13) is formed in the end section (18).

6. Connector according to any of the preceding claims, **characterised in that** the contact elements (5, 6) extend substantially as far as the free end (19) of the plug housing (4).

7. Connector according to any of the preceding claims, **characterised in that** the end section (18) extends beyond the counter-latch element (13) in a direction away from the plug-in elements (8, 9).

8. Connector according to any of the preceding claims, **characterised in that** the latch element (12) is engaged with a second counter-latch element (21) in a connecting position (20) of plug and socket housings (4, 7) substantially fully inserted one in the other.

9. Connector according to any of the preceding claims, **characterised in that** the guide channels (22, 23) are of a shape complementary to the contact elements (5, 6), in which guide channels the contact elements (5, 6) can be guided so as to prevent penetration of ignition in particular to the plug-in elements (8, 9) and/or in which they are at least partially held in the retaining position (10).

10. Connector according to any of the preceding claims, **characterised in that** the contact elements (5, 6) can be guided in the guide channels (22, 23) so as to prevent penetration of ignition in particular to the plug-in elements and/or are at least partially held in them in the retaining position (10).

11. Connector according to any of the preceding claims, **characterised in that** the screw-on attachment (24) and socket housing (7) form a bayonet fastening.

12. Plug and socket as part of a connector according to any of the preceding claims, **characterised in that** the plug (2) is arranged at the end (25) of a supply cable (26).

13. Plug and socket as part of a connector according to any of the preceding claims, **characterised in that** the plug (2) is directly connected to an appliance at one end with a screw-in thread (30).

14. Plug and socket as part of a connector according to any of the preceding claims, **characterised in that** the socket (3) is arranged on an explosion-proof appliance, in particular in an appliance wall.

15. Plug and socket as part of a connector according to any of the preceding claims, **characterised in that** the socket (3) is designed as a coupling and arranged at the end (25) of a supply cable (26).

## Revendications

1. Dispositif de liaison (1) avec un connecteur (2) et une prise (3), le connecteur (2) comportant un boîtier de connecteur (4) avec au moins deux éléments de contact (5, 6) et la prise (3) un boîtier de prise femelle (7) avec au moins deux éléments d'enfichage (8, 9) correspondants disposés dans celui-ci, le boîtier de connecteur (4) et le boîtier de prise (7) étant maintenus automatiquement dans une position de retenue (10) avant une suppression complète de leur liaison, lorsque les éléments de contact (5, 6) et les éléments d'enfichage (8, 9) sont déjà électriquement séparés les uns des autres, **caractérisé en ce que** le dispositif de liaison est réalisé antidéflagrant et, dans la position de retenue (10) entre l'élément d'enfichage (8, 9) et l'élément de contact (5, 6) ainsi que le boîtier de connecteur (4) et le boîtier de prise (7), il est formé un volume intérieur (11) fermé vers l'extérieur, le boîtier de prise (7) s'étendant, par un segment terminal (18), au-delà des éléments d'enfichage (8, 9), en formant des canaux de guidage (22, 23) dans le segment terminal, de forme complémentaire aux éléments de contact (5, 6).

2. Dispositif de liaison selon la revendication 1, **caractérisé en ce que** le boîtier de connecteur (4) et le boîtier de prise (7) s'accrochent l'un à l'autre dans la position de retenue (10).

3. Dispositif de liaison selon l'une quelconque des revendications 1 ou 2, **caractérisé en ce qu'**un élément d'encliquetage (12) est disposé sur le boîtier de connecteur (4) et un contre-élément d'encliquetage (13) sur le boîtier de prise (7).

4. Dispositif de liaison selon l'une quelconque des revendications précédentes, **caractérisé en ce que** l'élément d'encliquetage (12) est une saillie d'encliquetage (15) dépassant d'une paroi intérieure (14) du boîtier de connecteur (4), et le contre-élément d'encliquetage (13) est un creux d'encliquetage (17) disposé dans une paroi extérieure (16) du boîtier de connecteur (7).

5. Dispositif de liaison selon l'une quelconque des revendications précédentes, **caractérisé en ce que** le contre-élément d'encliquetage (13) est réalisé dans le segment terminal (18).

6. Dispositif de liaison selon l'une quelconque des revendications précédentes, **caractérisé en ce que** les éléments de contact (5, 6) s'étendent pour l'essentiel jusqu'à l'extrémité libre (19) du boîtier de connecteur (4).

7. Dispositif de liaison selon l'une quelconque des revendications précédentes, **caractérisé en ce que** le segment terminal (18) s'étend au-delà du contre-élément d'encliquetage (13) en s'éloignant des éléments d'enfichage (8, 9).

8. Dispositif de liaison selon l'une quelconque des revendications précédentes, **caractérisé en ce que** dans la position de liaison (20) du boîtier de connecteur et du boîtier de prise (4, 7), pour l'essentiel entièrement introduits l'un dans l'autre, l'élément d'encliquetage (12) est en prise avec un second contre-élément d'encliquetage (21).

9. Dispositif de liaison selon l'une quelconque des revendications précédentes, **caractérisé en ce que** les canaux de guidage (22, 23) sont réalisés complémentaires des éléments de contact (5, 6), dans lesquels canaux de guidage les éléments de contact (5, 6) peuvent être guidés de manière protégée contre les claquages d'allumage, en particulier par rapport aux éléments d'enfichage (8, 9), et/ou dans lesquels ils sont reçus au moins en partie en position de retenue (10).

10. Dispositif de liaison selon l'une quelconque des revendications précédentes, **caractérisé en ce que** les éléments de contact (5, 6) peuvent être guidés de manière protégée contre les claquages d'allumage dans les canaux de guidage (22, 23), en particulier par rapport aux éléments d'enfichage et/ou sont reçus au moins en partie dans ceux-ci, en position de retenue (10).

11. Dispositif de liaison selon l'une quelconque des revendications précédentes, **caractérisé en ce que** le capuchon de vissage (24) et le boîtier de prise (7) forment une fermeture à baïonnette.

12. Connecteur et prise faisant partie d'un dispositif de liaison selon l'une quelconque des revendications précédentes, **caractérisé en ce que** le connecteur (2) est disposé à l'extrémité (25) d'un câble d'alimentation (26).

13. Connecteur et prise faisant partie d'un dispositif de liaison selon l'une quelconque des revendications précédentes, **caractérisé en ce que** le connecteur (2) est directement relié à un appareil, à une extrémité présentant un filetage de vissage (30).

14. Connecteur et prise faisant partie d'un dispositif de liaison selon l'une quelconque des revendications précédentes, **caractérisé en ce que** la prise femelle (3) est disposée sur un appareil antidéflagrant, en particulier dans une paroi de l'appareil.

15. Connecteur et prise faisant partie d'un dispositif de liaison selon l'une quelconque des revendications précédentes, **caractérisé en ce que** la prise (3) est réalisée sous la forme d'un accouplement et disposée à l'extrémité (25) d'un câble d'alimentation (26).
